# EUROPÄISCHE PATENTSCHRIFT

(11) **EP 1 314 678 B1**
(45) Veröffentlichungstag und Bekanntmachung des Hinweises auf die Patenterteilung: **05.10.2005**
(21) Anmeldenummer: 02025256.5
(22) Anmeldetag: 13.11.2002
(51) Int. Cl.: B66B 5/00

(54) **Einrichtung zum Schutz von Wartungspersonal**
Safety device for maintenance personnel
Dispositif de sécurité pour personnel de maintenance

(30) Priorität: 23.11.2001 EP 01811137
(43) Veröffentlichungstag der Anmeldung: 28.05.2003
(73) Patentinhaber: INVENTIO AG, CH-6052 Hergiswil (CH)
(72) Erfinder: Elmiger, Pius, 6294 Ermensee (CH); Guo, Lan, Shanghai Schindler Elevator Tech. S. Co., Pudong, Shanghai 201203 (CN); Xu, Jian, Sichuan (CN)

(56) Entgegenhaltungen:
- WO-A-01/58796

## Beschreibung

Die Erfindung betrifft eine Einrichtung zum Schutz von in einem Aufzugsschacht Wartungsarbeiten ausführendem Wartungspersonal, wobei die Wartungsarbeiten vom Dach einer im Aufzugsschacht verfahrbaren Aufzugskabine ausgeführt werden und das Wartungspersonal beim Verfahren der Aufzugskabine von Schachtausrüstung ausgehenden Gefahren ausgesetzt ist, wobei die als Schutzschild ausgebildete Schutzeinrichtung bei Unfallgefahr die Aufzugskabine stillsetzt.

Aus der Patentschrift EP 0 926 093 ist ein Aufzug mit einer in einem Aufzugsschacht verfahrbaren Aufzugskabine bekannt geworden, wobei vom Kabinendach aus Wartungsarbeiten im Aufzugsschacht ausgeführt werden. Ein im Schachtkopf angeordneter Aufzugsantrieb überragt mit seiner vertikalen Projektion die vertikale Projektion der Aufzugskabine. Erreicht die Aufzugskabine den obersten Stockwerkbereich, besteht die Gefahr, dass das sich auf dem Kabinendach aufhaltende Wartungspersonal zwischen Kabinendach und Aufzugsantrieb eingeklemmt werden kann. Als Sicherheitsmassnahme und zum Vermeiden von Unfällen ist die Begehbarkeit des Kabinendaches mittels eines auf dem Kabinendach angeordneten Geländers eingeschränkt worden, indem das Geländer die Projektionsfläche des Aufzugsantriebes auf dem Kabinendach ausspart und die Begehbarkeit des Kabinendaches ausserhalb der Projektionsfläche des Aufzugsantriebes ermöglicht.

Ein Nachteil der bekannten Einrichtung liegt darin, dass die Begehbarkeit des Kabinendaches auf jeder Schachthöhe beschränkt ist, obwohl eine Beschränkung nur im obersten Stockwerkbereich notwendig ist.

Aus der Schrift WO 01/58796 ist eine Sicherheitseinrichtung bekannt geworden, die im wesentlichen aus einer an der Schachtkopfdecke aufgehängten Detektionsplatte besteht, an deren Unterseite ein Airbag angeordnet ist.

Nachteilig bei dieser Einrichtung ist die kostspielige Aufhängung der Detektionsplatte an der Schachtdecke.

Hier will die Erfindung Abhilfe schaffen. Die Erfindung, wie sie in Anspruch 1 gekennzeichnet ist, löst die Aufgabe, die Nachteile der bekannten Einrichtung zu vermeiden und eine Schutzeinrichtung für in einem Aufzugsschacht Wartungsarbeiten ausführendes Wartungspersonal zu schaffen, die sich auf die Gefahrenstelle beschränkt.

Vorteilhafte Weiterbildungen der Erfindung sind in den abhängigen Patentansprüchen angegeben.

Die durch die Erfindung erreichten Vorteile sind im wesentlichen darin zu sehen, dass die Begehbarkeit des Kabinendaches lediglich im Bereich der Gefahrenstelle eingeschränkt ist. Bei den übrigen Kabinenpositionen ist das Kabinendach jedoch vollumfänglich begehbar und für Wartungsarbeiten nutzbar. Dadurch werden die vom Kabinendach aus ausgeführten Wartungsarbeiten erleichtert und können effizienter erledigt werden. Wartungsarbeiten beispielsweise an sich über die gesamte Schachthöhe erstreckende Führungsschienen können nur ausgeführt werden, wenn das gesamte Kabinendach begehbar ist. Dasselbe gilt für schachtseitige Wartungsarbeiten an Stockwerktüren. Im übrigen steht die gesamte Dachfläche des Kabinendaches für den Einbau eines Notausstieges zur Verfügung.

Anhand der beiliegenden Figuren wird die vorliegende Erfindung näher erläutert.

### Es zeigen:

Fig. 1
   eine schematische Darstellung einer in einem Schachtkopf angeordneten Schachtausrüstung mit einem Schutzschild, der verhindert, dass Wartungspersonal zwischen Schachtausrüstung und Aufzugskabine geraten kann,
Fig. 2
   eine räumliche Darstellung des Schachtkopfes mit mit einem Schutzschild versehener Schachtausrüstung und Aufzugskabine,
Fig. 3
   eine Draufsicht des Schutzschildes,
Fig. 4
   eine Seitenansicht des Schutzschildes,
Fig. 5
   eine räumliche Darstellung des Schutzschildes in Offenlage,
Fig. 5a
   einen Ausschnitt A der Fig. 5 und
Fig. 6
   Einzelheiten des Schutzschildes im Scharnierbereich.

Fig. 1 zeigt eine schematische Darstellung einer in einem Schachtkopf 1 eines Aufzugsschachtes 2 angeordneten stationären Schachtausrüstung 3 mit einem Schutzschild 4. Eine mittels Tragrahmen 5 und einem unteren nicht dargestellten Joch und einem oberen Joch 6 getragene Aufzugskabine 7 ist im mittels Bewehrung 2.1 abgegrenzten Aufzugsschacht 2 verfahrbar. Die als stationäre Schachtausrüstung 3 benannte Antriebseinheit 3 treibt die Aufzugskabine 7 an, wobei die Aufzugskabine 7 beispielsweise mit einem nicht dargestellten, mittels der Antriebseinheit 3 angetriebenen Tragseil mit einem nicht dargestellten Gegengewicht verbunden ist. Das obere Joch 6 und/oder das Dach 8 der Aufzugskabine 7 sind von Wartungspersonal 9 begehbar. Die vertikale Projektion der Antriebseinheit 3 überragt die vertikale Projektion der Aufzugskabine 7, des Tragrahmens 5 und des oberen Joches 6. Der Schutzschild 4 verhindert, dass das Wartungspersonal 9 zwischen Antriebseinheit 3 und Aufzugskabine 7 oder Tragrahmen 5 oder oberes Joch 6 geraten kann. Bei Betätigung des Schutzschildes 4 wird die Aufzugskabine 7 stillgesetzt.

Fig. 2 eine räumliche Darstellung des Schachtkopfes 1 mit der auf dem obersten Stockwerk stehenden Aufzugskabine 7, wobei die Aufzugskabine 7 über eine Stockwerktür 10 erreichbar ist. Am Tragrahmen angeordnete Rollen 11 führen den Tragrahmen 5 und somit die Aufzugskabine 7 entlang von sich über den Aufzugsschacht 2 erstreckenden Führungsschienen 12. Mit 13 sind die Führungsschienen des nicht dargestellten Gegengewichtes bezeichnet. Eine Treibscheibe 14 der Antriebseinheit 3 treibt das nicht dargestellte Tragseil an. Die Antriebseinheit 3 wird von einer Konsole 15 getragen, die auf den Führungsschienen 12,13 abgestützt ist. Der Schutzschild 4 ist an der Konsole 15 schwenkbar angeordnet und in der Normalstellung gezeigt. Eine kleine Schwenkbewegung des Schutzschildes 4 nach oben setzt die Aufzugskabine 7 still. Damit die Antriebseinheit 3 an der Unterseite zugänglich ist, ist der Schutzschild 4 um etwa 90° nach unten schwenkbar. Im weiteren ist im Schachtkopf 1 ein auch als stationäre Schachtausrüstung geltender Geschwindigkeitsbegrenzer 16 angeordnet.

Fig. 3 zeigt eine Draufsicht und Fig. 4 eine Seitenansicht des Schutzschildes, der im wesentlichen aus einem an der Konsole 15 angeordneten Gehäuse 17 und aus einer Haube 18 besteht. Am Gehäuse 17 angeordnet ist ein erster Endschalter 19 zur Überwachung der Auslöselage der Haube 18 und ein zweiter Endschalter 20 zur Überwachung der Offenlage der Haube 18. Eine an der Haube 18 angeordnete Fahne 21 betätigt den ersten Endschalter 19. Der zweite Endschalter 20 wird von einer an der Haube 18 angeordneten Fahne 22 betätigt. Die Endlage der Haube 18 wird mittels eines am Gehäuse 17 angeordneten, einstellbaren Anschlages 23 bestimmt, der den Weg eines Rücksprunges 24 der Haube 18 begrenzt. Die Endlage der Haube 18 ist in Fig. 4 mit EL bezeichnet. Die Auslöselage, bei der der erste Endschalter 19 betätigt wird, ist in Fig. 4 mit AL bezeichnet, wobei der erste Endschalter 19 den Sicherheitskreis der Aufzugsanlage unterbricht und damit die Aufzugskabine 7 stillsetzt. Die Normallage ist in Fig. 4 mit NL und die Offenlage ist in Fig. 4 mit OL bezeichnet. Der Schwenkwinkel zwischen der Endlage EL und der Auslöselage AL ist mit SW1, der Schwenkwinkel zwischen der Auslöselage AL und der Normallage NL ist mit SW2 und der Schwenkwinkel zwischen der Normallage NL und der Offenlage OL der Haube 18 ist mit SW3 bezeichnet.

Fig. 5 und Fig. 5a zeigen eine räumliche Darstellung des Schutzschildes 4 in Offenlage. Im Rücksprung 24 ist eine Öffnung 25 angeordnet, durch die beim Schliessen der Haube 18 eine Rückhaltefeder 26 tritt. Die Z-förmige Rückhaltefeder 26 hält die Haube 18 in der Normallage NL und ermöglicht eine Haubenbewegung bis zur Endlage EL. Das mit der Öffnung 25 verrastende Ende der Rückhaltefeder 26 kann unter Krafteinwirkung aus der Raststellung gelöst werden, wobei die Haube 18 nach unten in die Offenstellung schwenkbar ist. Die Haube 18 weist im Führungsschienenbereich eine Ausnehmung 18.1 auf, die das Schwenken der Haube 18 ermöglicht.

Fig. 6 zeigt Einzelheiten des Schutzschildes 4 im Scharnierbereich. Ein mit 27 bezeichnetes Scharnier ermöglicht die Schwenkbewegung der Haube 18. Das Scharnier 27 verbindet die Haube 18 schwenkbar mit dem Gehäuse 17, das mittels Schrauben 28 an der Konsole 15 angeordnet ist. Das Scharnier 27 ist einenends mittels Schrauben 29 mit dem Gehäuse 17 und anderenends mittels Schrauben 30 mit der Haube 18 verbunden.

Der Schutzschild 4 kann auch für andere Schachtausrüstung als die Antriebseinheit 3 verwendet werden. Beispielsweise kann der den Aufzugsmotor mit elektrischer Energie versorgende Frequenzumformer oder Umlenkrollen oder Aufhängungen oder andere die Aufzugskabine nicht überragende Teile mit einem Schutzschild versehen werden. Ausserdem können mehrere Schachtausrüstungsteile mit einer Schutzhaube versehen sein. Anstelle des Schutzschildes kann auch eine beispielsweise aufklebbare drucksensitive Folie verwendet werden.

## Patentansprüche

1. Einrichtung zum Schutz von in einem Aufzugsschacht (2) Wartungsarbeiten ausführendem Wartungspersonal (9), wobei die Wartungsarbeiten vom Dach (8) einer im Aufzugsschacht (2) verfahrbaren Aufzugskabine (7) ausgeführt werden und das Wartungspersonal (9) beim Verfahren der Aufzugskabine (7) von Schachtausrüstung (3) ausgehenden Gefahren ausgesetzt ist, wobei die als Schutzschild (4) ausgebildete Schutzeinrichtung bei Unfallgefahr die Aufzugskabine (7) stillsetzt,
**dadurch gekennzeichnet,**
**dass** der Schutzschild (4) aus einem an einer Konsole (15) der Schachtausrüstung (3) angeordneten Gehäuse (17) und aus einer am Gehäuse (17) um eine Achse (27) schwenkbar angeordneten Haube (18) besteht, wobei die Haube (18) eine Offenlage (OL), eine Normallage (NL), eine Auslöselage (AL) oder eine Endlage (EL) einnehmen kann.

2. Einrichtung nach Anspruch 1,
**dadurch gekennzeichnet,**
**dass** zur Überwachung der Auslöselage (AL) und zur Überwachung der Offenlage (OL) der Haube (18) am Gehäuse (15) angeordnete Sensoren (19,20) vorgesehen sind.

3. Einrichtung nach einem der Ansprüche 1 oder 2,
**dadurch gekennzeichnet,**
**dass** am Gehäuse (17) eine Rückhaltefeder (26) angeordnet ist, die die Haube (18) in der Normallage (NL) hält und eine Haubenbewegung bis zur Endlage (EL) ermöglicht.

4. Einrichtung nach Anspruch 3,
**dadurch gekennzeichnet,**
**dass** die Rückhaltefeder (26) Z-förmig ist und mit einer Öffnung (25) des Haubenrücksprunges (24) verrastet.

## Claims

1. Safety device for maintenance personnel (9) performing maintenance work in an elevator hoistway (2), the maintenance work being performed from the roof (8) of an elevator car (7) able to travel in an elevator hoistway (2), and the maintenance personnel (9) being exposed during travel of the elevator car (7) to hazards from hoistway equipment (3), the safety device in the form of a safety shield (4) causing the elevator car (7) to stop should there be a risk of accident,
**characterized in that**
the safety shield (4) consists of a housing (17) arranged on a cantilevered bracket (15) of the hoistway equipment (3) and of a cover (18) arranged on the housing (17) in swiveling manner about an axis (27), the cover (18) being able to take up an open position (OL), a normal position (NL), a triggering position (AL), or an end position (EL).

2. Device according to Claim 1,
**characterized in that**
for the purpose of monitoring the triggering position (AL) and for the purpose of monitoring the open position (OL) of the cover (18), sensors (19, 20) arranged on the housing (15) are provided.

3. Device according one of claims 1 or 2,
**characterized in that**
arranged on the housing (17) is a restraining spring (26) which holds the cover (18) in the normal position (NL) and allows movement of the cover as far as the end position (EL).

4. Device according to Claim 3,
**characterized in that**
the restraining spring (26) is Z-shaped and engages with an opening (25) of the cover catch (24).

## Revendications

1. Dispositif pour protéger le personnel de maintenance (9) qui effectue des travaux d'entretien dans une gaine d'ascenseur (2), ces travaux d'entretien étant effectués du toit (7) d'une cabine d'ascenseur (7) apte à circuler dans la gaine (2), le personnel de maintenance (9) étant exposé lors de la circulation de la cabine (7) à des risques provenant de l'équipement de gaine (3) et le dispositif de protection conçu comme un bouclier (4) arrêtant la cabine (7) en cas de risque d'accident,
**caractérisé en ce que** le bouclier (4) se compose d'un carter (17) disposé sur une console (15) de l'équipement de gaine (3), et d'un capot (18) sur le carter (17) de manière à pouvoir pivoter sur un axe (27), le capot (18) pouvant adopter une position ouverte (OL), une position normale (NL), une position de déclenchement (AL) ou une position de fin de course (EL).

2. Dispositif selon la revendication 1, **caractérisé en ce qu'**il est prévu pour surveiller la position de déclenchement (AL) et pour surveiller la position ouverte (OL) du capot (18) des capteurs (19, 20) qui sont disposés sur le carter (15).

3. Dispositif selon la revendication 1 ou 2,
**caractérisé en ce qu'**il est prévu sur le carter (17) un ressort de rappel (26) qui maintient le capot (18) dans la position normale (NL) et qui permet un mouvement du capot jusqu'à la position de fin de course (EL).

4. Dispositif selon la revendication 3, **caractérisé en ce que** le ressort de rappel (26) a la forme d'un Z et est enclenché par une ouverture (25) de la partie de capot en retrait (24).
